# EUROPÄISCHE PATENTSCHRIFT

(11) **EP 0 162 138 B1**
(45) Veröffentlichungstag und Bekanntmachung des Hinweises auf die Patenterteilung: **23.05.1990**
(21) Anmeldenummer: 84114770.5
(22) Anmeldetag: 05.12.1984
(51) Int. Cl.: H01J 61/56, H01J 61/32, H01J 7/44

(54) **Adapter für Gasentladungslampen bzw. Niederspannungslampen**
Adapter for gas-discharge lamps or low-voltage lamps
Adaptateur pour lampes à décharge à gaz, ou lampes à bas potentiel

(30) Priorität: 05.12.1983 DE 3343914
(43) Veröffentlichungstag der Anmeldung: 27.11.1985
(73) Patentinhaber: May & Christe GmbH Transformatorenwerke, D-6370 Oberursel (DE)
(72) Erfinder: Tschuk, Robert, D-8750 Aschaffenburg (DE)
(74) Vertreter: Lehn, Werner, Dipl.-Ing.

(56) Entgegenhaltungen:
- DE-A- 3 110 427
- FR-A- 1 281 532
- US-A- 4 048 604

## Beschreibung

Die Erfindung bezieht sich auf einen Adapter für Gasentladungslampen bzw. Niederspannungslampen, der ein Gehäuse mit einem Sockel zum Anschluß an eine Netzspannungsfassung und mit einer Fassung für die Gasentladungslampe bzw. Niederspannungslampe aufweist, wobei Vorschaltgerät, Drossel, Transformator bzw Übertrager mit Spule(n) und magnetischem Kreis die Fassung für die Gasentladungslampe bzw. Niederspannungslampe umgebend in dem Gehäuse angeordnet sind.

Ein derartiger Adapter für Niederspannungslampen ist beispielsweise aus der DE-A-3 227 382 bekannt. Der dort vorgesehne Ringkerntransformator ist die Fassung für die Niederspannungslampe rotationssymmetrisch umgebend angeordnet.

Durch die DE-C-236 855 ist ein Adapter mit Transformator für Glühlampen bekannt geworden, bei dem der Transformator als Transformator vom Manteltyp ausgebildet ist, dessen Hauptkern zwischen Sockel und Fassung angeordnet ist und die gemeinsamen Anschlüsse der in Sparschaltung geschalteten Primär- und Sekundärwicklung elektrisch leitend verbindet.

Ein Ringkern-Transformator-Übertrager-Drossel ohne besondere Angabe des Verwendungs-und Einbauzwecks ist durch die DE-A-3 110 427 bekannt geworden. Ringkerntransformatoren sind aufwendig und nachteilig in der Herstellung, und der Aufbau einer Ringkerndrossel für die Strombegrenzung von Gasentladungslampen hat den Nachteil, daß der magnetische Fluß durch eine verhältnismäßig kleine Eisenquerschnittsfläche über eine große Weglänge getrieben muß. Hierdurch ergeben sich verhältnsmäßig große Abmessungen und entsprechend große Gewichte der Drossel, so daß die Ringkerndrossel für den Aufbau eines Adapters der eingangs genannten Art nicht brauchbar ist.

Durch die FR-A-1 281 532 ist schließlich eine in eine Leuchte eingebaute Drosselspule für Gasentladungslampen bekannt, deren Wicklung eine Kreisringspule um die Achse der Lampe ist, auf welcher in Wickelrichtung der Spule angeordnete einzelne Blechpakete aus ebenen Blechlamellen den magnetischen Kreis bilden. Die Blechpakete sind nicht einmal auf der Innenseite der Kreisringspule durchgehend aneinanderstoßend angeordnet, so daß sich eine relativ große und schwere Drosselspule in der Leuchte ergibt.

Der Erfindung liegt die Aufgabe zugrunde, einen Adapter der eingangs genannten Art, insbesondere für energiesparende Kompaktleuchtstofflampen als Alternative zu Glühlampen, die stets ein Vorschaltgerät erfordern und somit nicht mit einem Glühlampensockel E27 ausgerüstet werden können, zu schaffen, welcher einerseits in die weitverbreiteten Glühlampenfassungen einschraubbar ist und andererseits die Fassung für die Kompaktleuchtstofflampen entsprechender Form beinhaltet, und welcher in einer kompakten Form mit geringen Abmessungen und geringem Gewicht auf einfache Weise hergestellt werden kann.

Entsprechend einer ersten Lösung wird diese Aufgabe erfindungsgemäß dadurch gelöst, daß die Spulen als Kreisringspulen um die Längsachse des Adapters gewickelt sind, daß der magnetische Kreis die Kreisringspulen allseitig und formschlüssig an den Spulenaußenseiten umschließend ausgebildet ist, und daß der magnetische Kreis durch in Wickelrichtung der Spule aufeinander geschichtete Blechlamellen gebildet ist, welche evolventenförmig gestaltet sind und formschlüssig unter Bildung eines geschlossenen Ringes aneinanderliegen.

Die Blechlamellen sind zweckmäßig auf bekannte Weise abfallos gestanzte Stanzteile mit U- und/oder L-förmigem Querschnitt oder mit Querschnitten wie aus dem Transformatoren-und Drosselbau sonst bekannt.

Entsprechend einer zweiten Lösung wird die Aufgabe erfindungsgemäß dadurch gelöst, daß die Spulen als Kreisringspulen um die Längsachse des Adapters gewickelt sind, daß der magnetische Kreis die Kreisringspulen allseitig und formschlüssig an den Spulenaußenseiten umschließend ausgebildet ist, und daß die zur Spulenachse parallelen Schenkel des magnetischen Kreises durch senkrecht zur Spulenachse ringkernartig geschichtete, kreisringförmige Blechringe auf Spuleninnenseite und Spulenaußenseite gebildet sind, wobei die Herstellung derart erfolgt, daß der magnetische Fluß in der magnetischen Vorzugsrichtung verläuft. Die Blechringe sind dabei entweder als Ringkerne gewickelt oder als Einzelteile mit jeweils stumpfem Stoß ausgeführt.

Für den magnetischen Rückschluß dieser Kernform sind zweckmäßig entweder die den magnetischen Kreis schließenden Jochringe an Spulenoberseite und Spulenunterseite durch tellerförmig übereinander geschichtete Blechringschalen gebildet, oder sie sind durch in Wickelrichtung der Spule aufeinander geschichtete, evolventenförmig gestaltete Blechlamellen mit I-, U- oder L-förmigem Querschnitt gebildet.

Entsprechend einer dritten Lösung wird die Aufgabe erfindungsgemäß dadurch gelöst, daß die Spulen als Polygonringspulen ausgebildet und um die Längsachse des Adapters gewickelt sind, und daß der magnetische Kreis aus einzelnen, die geradlinigen Abschnitte der Polygonringspule allseitig und formschlüssig an den Spulenaußenseiten umschließenden lamellierten Kernpaketen besteht.

Vorteilhaft können die Kernpakete einander auf einem Innenkreis berühren.

Mit einem derartigen Aufbau wird ein Adapter in kompakter Bauform zur Verfügung gestellt, mit welchem energiesparende Leuchtstofflampen sowie Niederspannungslampen auf einfache Weise dadurch an Netzspannung betrieben werden können, daß der Adapter in die für Netzspannungslampen, Glühlampen usw. benutze Fassung eingeschraubt bzw. eingesetzt wird und sofort eine Kompaktleuchtstofflampe bzw. Niederspannungslampe im Austausch gegen die Glühlampe eingesetzt und betrieben werden kann.

Mit der Ausbildung der Spule als Kreisringspule und den zugehörigen Ausbildungen des magnetischen Kreises ergibt sich die kleinstmögliche Baugröße und somit das kleinstmögliche Gewicht des Adapters, wobei in dieser rotationssymmetrischen Ausgestaltung für den magnetischen Kreis ein Füllfaktor von nahezu 1 gegeben ist.

Zur weiteren Vereinfachung der Fertigung wird vorteilhaft von der oben beschriebenen dritten Lösung mit Polygonringspule Gebrauch gemacht.

Hierbei können die Kernpakete zweckmäßig aus in Wickelrichtung der Spule formschlüssig aufeinander geschichteten ebenen Blechlamellen mit kombiniert U-, L- oder I-förmigen Querschnitten bestehen, oder die Kernpakete können aus quer zur Wickelrichtung der Spule formschlüssig aufeinander und aneinander geschichteten Lamellenpaketen bestehen.

Alternativ kann der magnetische Kreis hierbei vorteilhaft auch derart aufgebaut sein, daß die Kernpakete aus quer zur Wickelrichtung der Spule formschlüssig aufeinander geschichteten Lamellenpaketen kombiniert mit in Wickelrichtung der Spule formschlüssig aufeinander geschichteten ebenen Blechlamellen mit U-, L-oder I-förmigen Querschnitten bestehen.

Die den Lampensockel umgebenden Innenwände des Adapters sind zweckmäßig der Form des Gasentladungs- bzw. Niederspannungslampensockels wie dreieckig, rechteckig oder quadratisch angepaßt.

Vorteilhaft ist dabei jeder geradlinie Abschnitt der Polygonringspule von einem Kernpaket umschlossen.

In einer zweckmäßigen Ausbildungsform kann jedoch auch nur jeder zweite geradlinige Abschnitt der Polygonringspule von einem Kernpaket umschlossen sein. Dies ist zweckmäßigerweise dann der Fall, wenn die polygonringspule mit abwechselnd langen und kurzen geradlinigen Abschnitten ausgebildet ist. Bei rechteckigem Lampensockel ergibt sich durch diese Ausbildung die Möglichkeit, in Verbindung mit einer rechteckigen Polygonringspule durch das Umschließen nur der langen geradlinigen Abschnitte der Polygonringspule durch je ein Kernpaket eine mittelpunktssymmetrische Außengrund form des Adapters zu erreichen.

Die Außenumfangsflächen des Adapters sind zweckmäßig gleich breit oder abwechselnd unterschiedlich breit und entsprechen der Anzahl der geradlinigen Abschnitte und gegebenenfalls Verbindungsbogen der Polygonringspule.

Bei einem Adapter mit integriertem Transformator können Primärwicklung und Sekundärwicklung des Transformators als Ringspulen übereinander oder nebeneinander angeordnet sein. Zwischen Primär- und Sekundärwicklung können dabei, insbesondere bei in Längsrichtung des Adapters nebeneinander angeordneten Ringspulen, vorteilhaft Streufeldpakte zur Ausbildung eines Streufeldtransformators oder Streufeldspartransformators angeordnet sein.

Um eine Kompensation zu ermöglichen, kann auf einfache und platzsparende Weise an der Innen- oder Außenumfangswandfläche des Adapters der Wickel eines Kondensators angeordnet sein.

Bei einem Adapter mit integrierter Drossel sind zweckmäßig an den Stoßstellen des magnetischen Kreises Luftspalteinlagen zur Einstellung der Induktivität der Drossel angeordnet.

Bei einem Adapter mit integriertem Übertrager kann der magnetische Kreis auch aus vorzugsweise symmetrischen Schalen aus gepreßtem Eisenpulverkern oder gesintertem Ferritkern die Ringspulen formschlüssig umschließend ausgebildet sein.

Das Gehäuse des Adapters ist zweckmäßig ein zweiteiliges Kunststoffgehäuse, in dessen einem Teil die Lampenfassung in genormter Ausführung ausgebildet ist.

Weiter ist das Vorschaltgerät, die Drossel, der Transformator bzw. der Übertrager und gegebenenfalls der Winkel eines Kondensators in dem Gehäuse vorteilhaft mit Gießmasse ausgegossen. Hierdurch ergibt sich nicht nur eine verbesserte Wärmeabführung, sondern es werden auch Geräusche weitgehend vermieden bzw. unterdrückt. Der Wickel des Kondensators braucht dabei vor dem Einbau nicht eigens gegossen zu werden.

Schließlich ist zweckmäßig in einer Zuleitung zum Adaptersockel eine Temperatursicherung angeordnet.

Die Erfindung ist im folgenden an Ausführungsbeispielen und anhand der Zeichnungen an Beispielen von Adaptern für Gasentladungslampen mit Vorschaltgerät bzw. Drossel weiter erläutert. In den Zeichnungen zeigen
Fig. 1 eine schematische Seitenansicht, teilweise im Schnitt, eines Adapters für eine Gasentladungslampe mit eingesetzter Kompaktleuchtstofflampe,
Fig. 2 eine Drossel für den Adapter in Fig. 1 in zwei Ausführungsformen, mit Kreisringspule, in Schnittansicht,
Fig. 3 eine Unteransicht, teilweise geschnitten, der Drossel in Fig. 2,
Fig. 4 Beispiele für zwei abfallos gestanzte Blechlamellen mit U-förmigem und L-förmigem Querschnitt,
Fig. 5 eine Seitenschnittansicht einer Drossel für den erfindungsgemäßen Adapter mit Polygonringspule, in zwei Ausführungsformen,
Fig. 6 eine Draufsicht auf die Drossel in Fig. 5 im Querschnitt,
Fig. 7 eine Draufsicht auf eine Drossel im Schnitt, die eine rechteckige Gasentladungslampenfassung umgibt,
Fig. 8 eine Draufsicht wie in Fig. 7, jedoch für eine dreieckige Gasentladungslampenfassung, und
Fig 9 eine Draufsicht wie in Fig 7, jedoch für eine quadratische Gasentladungslampenfassung.

Fig. 1 zeigt eine schematische Seitenansicht, teilweise im Schnitt, eines Ausführungsbeispiels eines erfindungsgemäßen Adapters 1 mit Kreisringspule 2 und die Kreisringspule formschlüssig umgreifendem magnetischen Kreis 3. Eine in den Adapter 1 eingesetzte glühlampenformähnliche Kompakt-Leuchtstofflampe 4 mit rotationssymmetrischem Lampenkolben ist über einen Vierstiftsockel GX15D17d eingesetzt und angeschlossen. Ein Gehäuse 5 des Adapters 1 weist einen Sockel 6 zum Anschluß an eine Netzspannungsfassung 7 und eine Fassung für die Gasentladungslampe, hier die erforderliche Drehrastfassung für einen Sockel 8, Typ GX15D-17 auf.

Die Kreisringspule 2 ist um die Längsachse L des Adapters gewikkelt, und der magnetische Kreis 3 umgibt die Kreisringspule 2 allseitig und formschlüssig an den Spulenaußenseiten umschließend. Kreisringspule 2 und magnetischer Kreis 3 sind die Fassung rotationssymmetrisch umgebend in dem Gehäuse 5 angeordnet.

In den Fig. 2 und 3 sind Ausführungsbeispiele einer Drossel für den erfindungsgemäßen Adapter 1 mit Kreisringspule 2 schematisch dargestellt. Die linken Seiten der Fig. 2 und 3 zeigen einen magnetischen Kreis 3 mit in Wickelrichtung der Kreisringspule 2 aufeinandergeschichteten Blechlamellen 9 mit U-förmigem Querschnitt, welche, wie in Fig. 3 deutlich zu erkennen ist, evolventenförmig gestaltet sind und formschlüssig unter Bildung eines geschlossenen Rings aneinander liegen. Die Blechlamellen 9 können beispiels weise abfallos gestanzte Stanzteile mit U- und/oder L-förmigem Querschnitt wie in Fig. 4 dargestellt sein, oder mit Querschnitten wie sonst aus dem Transformatorenbau bekannt.

Bei der in der rechten Hälfte der Fig. 2 und 3 dargestellten Ausfuhrungsform sind die zur Spulenachse parallelen Schenkel oder Rückschlußschenkel durch senkrecht zur Spulenachse ringkernartig geschichtete, kreisförmige Blechringe 11 auf der Spuleninnenseite und Spulenaußenseite gebildet. Diese kreisringförmigen Rückschlußschenkel können entweder als gewickelter Ringkern oder als Einzelteile mit jeweils stumpfem Stoß ausgeführt sein. Die Herstellung erfolgt derart, daß der magnetische Fluß in magnetischer Vorzugsrichtung verläuft.

Die den magnetischen Kreis schließenden Jochringe an Spulenoberseite und Spulenunterseite sind entweder durch tellerförmig übereinandergeschichtete Blechringschalen 11 wie in Fig. 2 rechts ben dargestellt gebildet, oder sie sind durch in Wickelrichtung der Kreisringspule aufeinandergeschichtete, evolventenförmig gestaltete Blechlamellen 12 mit beispielsweise I-förmigem Querschnitt, wie in Fig. 2 rechts unten dargestellt, gebildet. Diese gestanzten Blechlamellen 11 können auch U- oder L-förmig ausgebildet sein.

Die oben beschriebene Ausbildung des magnetischen Kreises 3 in Verbindung mit der Kreisringspule 2 ergibt die kleinstmögliche Baugröße und somit das kleinstmögliche Gewicht für die Drossel, da bei dieser rotationssymmetrischen Ausgestaltung für die aneinanderliegenden evolventenförmigen Stanzteile bzw für die ringkernförmigen Rückschlußschenkel ein Füllfaktor von nahezu 1 gegeben ist.

Eine Vereinfachung der Fertigung ergibt sich, wenn der magnetische Kreis 3 um eine Kreisringspule 2 wie in Fig. 6 links unten dargestellt durch in Wickelrichtung der Kreisringspule aneinander geschichtete ebene Blechlamellen 9 in zur Längsachse L des Adapters 1 radialen Ebenen gebildet wird, d.h. durch sternförmig angeordnete Blechlamellen 9.

In den Fig. 5 und 6 ist, mit Ausnahme des 111. Quadranten in Fig. 6, eine Drossel mit als Polygonringspule 13 ausgebildeter Ringspule dargestellt. Hier besteht der magnetische Kreis 3 aus einzelnen, die geradlinigen Abschnitte der Polygonringspule allseitig und formschlüssig umschließenden lamellierten Kernpaketen 14, die einander auf einem Innenkreis berühren oder nahezu berühren. Die Kernpakete können aus in Wickelrichtung der Polygonringspule 13 formschlüssig aufeinander geschichteten ebenen Blechlamellen 15 mit kombiniert U-, L- oder I-förmigen Querschnitten, in Fig. 5 links dargestellt mit L-förmigen Querschnitten, bestehen (vgl. auch linke Seite von Fig. 6). Die Kernpakete 14 können auch, wie in Fig. 5 und 6, jeweils rechte Seite, dargestellt, aus quer zur Wickelrichtung der Polygonringspule formschlüssig aufeinander und aneinander geschichteten Lamellenpaketen 16 bestehen.

Schließlich besteht die Möglichkeit daß die Kernpakete 14 aus quer zur Wickelrichtung der Polygonringspule 13 formschlüssig aufeinander geschichteten Lamellenpaketen kombiniert mit in Wikkelrichtung der Spule formschlüssig aufeinander geschichteten ebenen Blechlamellen mit U-, L- oder I-förmigen Querschnitten bestehen. Die Kernpakete 14 sind gleich groß. Die Kreisringspule 2 kann als Grenzfall eine Polygonringspule 13 mit sehr hoher Eckenzahl betrachtet werden, wobei die Kernpakete 14 dann nur die Länge gleich der Dicke der Lamellen 9 aufweisen, wie es in Fig. 6 links unten dargestellt ist.

In den Fig. 7 bis 9 sind verschiedene Polygonringspulen 13 entsprechend verschiedenen Formen der Gasentladungslampensockel 8 wie rechteckig, dreieckig und quadratisch bzw. achteckig dargestellt. Die den Lampensockel 8 umgebenden Innenwände des Adapters 1 sind der Form des Lampensockels 8 angepaßt. Jeder geradlinige Abschnitt der Polygonringspule 13 mit Ausnahme der Rechteckringspule in Fig. 7 und der Achteckringspule in Fig. 9 rechts ist von einem Kernpaket 14 umschlossen. Bei der rechteckigen Polygonringspule 13 in Fig. 7 und der achteckigen Polygonringspule 13 in Fig. 9 rechts ist jeder zweite geradlinige Abschnitt der Polygonringspule 13 von einem Kernpaket 14 umschlossen. Für die rechteckige Lampenfassung 8 in Fig. 7 bedeutet dies, daß zwei Kernpakete 14 nur auf den langen geradlinigen Abschnitte der Polygonringspule 13 angeordnet sind, wodurch der Adapter 1 trotz nicht punktsymmetrischer Lampenfassung 8 eine symmetrische Außengrundform erhält. Bei der in Fig. 9 rechts gezeigten ungleichmäßigen achteckigen Polygonringspule 13 sind die kurzen geradlinigen Abschnitte bzw. Verbindungsbögen frei von Kernpaketen. Die Anzahl der Außenumfangsflächen 17 abwechselnd unterschiedlicher Breite ist acht.

Der Adapter 1 kann auch nur eine Teilinduktivität aufnehmen, sodaß in vorhandenen Leuchten mit bereits installierten Vorschaltgeräten Lampen kleiner Leistung, aber größerer Lichtausbeute durch Anwendung des Adapters 1 mit einer Lampensockelung ebenfalls E27 Einsatz finden können. Bei Ausgestaltung des Adapters 1 mit integriertem Transformator für Niederspannungslampen können Primärwicklung und Sekundärwicklung des Transformators als Ringspulen in bekannter Weise übereinander oder nebeneinander angeordnet werden. Insbesondere die Anordnung der Primär- und Sekundärwicklung nebeneinander in Längsrichtung des Adapters erlaubt die Einfügung von Streufeldpaketen zur Ausbildung eines Streufeldtransformators oder Streufeldspartransformators, so daß der Adapter als Vorschaltgerät für den Betrieb von Gasentladungslampen ebenfalls in dieser Form genutzt werden kann. Um eine Kompensation zu ermöglichen, kann an der Innen oder Außenumfangswandfläche des Adapters 1 der Wickel eines Kondensators angeordnet sein.

Ist der Adapter 1 mit integrierter Drossel ausgebildet, so sind zweckmäßig an den Stoßstellen des magnetischen Kreises 3 Luftspalteinlagen zur Einstellung der Induktivität angeordnet. Ist der Adapter mit integriertem Übertrager ausgebildet, so ist der magnetische Kreis 3 zweckmäßig aus gepreßten Eisenpulverkernen oder gesinterten Ferritkernen ausgebildet, die formschlüssig die Kreisringspule 2 oder die Polygonringspule 13 umschließend angeordnet sind, wobei vorzugsweise symmetrische Schalen zur Anwendung gelangen.

Das Gehäuse 5 ist vorteilhaft als zweiteiliges Kunststoffgehäuse ausgebildet, in dessen einem Teil die Lampenfassung in genormter Ausführung ausgebildet ist. Schließlich ist zwecks besserer Wärmeabführung und Verminderung bzw. Vermeidung von Geräuschen das Vorschaltgerät, die Drossel, der Transformator bzw. der übertrager in dem Gehäuse, gegebenenfalls einschließlich Kondensatorwickel, mit Gießmasse imprägniert.

In einer Zuleitung zum Adaptersockel 6 kann auch eine Temperatursicherung angeordnet sein.

## Patentansprüche

1. Adapter (1) für Gasentladungslampen (4) bzw. Niederspannungslampen, der ein Gehäuse (5) mit einem Sockel (6) zum Anschluß an eine Netzspannungsfassung (7) und mit einer Fassung für die Gasentladungslampe (4) bzw. Niederspannungslampe aufweist, wobei Vorschaltgerät, Drossel, Transformator bzw. Übertrager mit Spulen (2) und magnetischem Kreis (3) die Fassung für die Gasentladungslampe (4) bzw. Niederspannungslampe umgebend in dem Gehäuse angeordnet sind, dadurch gekennzeichnet, daß die Spulen als Kreisringspulen (2) um die Längsachse (L) des Adapters (1) gewickelt sind, daß der magnetische Kreis (3) die Kreisringspulen (2) allseitig und formschlüssig an den Spulenaußenseiten umschließend ausgebildet ist, und daß der magnetische Kreis (3) durch in Wickelrichtung der Spule (2) aufeinander geschichtete Blechlamellen (9) gebildet ist, welche evolventenförmig gestaltet sind und formschlüssig unter Bildung eines geschlossenen Ringes aneinanderliegen.

2. Adapter nach Anspruch 1, dadurch gekennzeichnet, daß die Blechlamellen (9) abfallos gestanzte Stanzteile mit U- und/oder L-förmigem Querschnitt sind.

3. Adapter (1) für Gasentladungslampen (4) bzw. Niederspannungslampen, der ein Gehäuse (5) mit einem Sockel (6) zum Anschluß an eine Netzspannungsfassung (7) und mit einer Fassung für die Gasentladungslampe (4) bzw. Niederspannungslampe aufweist, wobei Vorschaltgerät, Drossel, Transformator bzw. Übertrager mit Spulen (2) und magnetischem Kreis (3) die Fassung für die Gasentladungslampe (4) bzw. Niederspannungslampe umgebend in dem Gehäuse angeordnet sind, dadurch gekennzeichnet, daß die Spulen als Kreisringspulen (2) um die Längsachse (L) des Adapters (1) gewickelt sind, daß der magnetische Kreis (3) die Kreisringspulen (2) allseitig und formschlüssig an den Spulenaußenseiten umschließend ausgebildet ist, und daß die zur Spulenachse parallelen Schenkel des magnetischen Kreises (3) durch senkrecht zur Spulenachse ringkernartig geschichtete, kreisringförmige Blechringe (10) auf Spuleninnenseite und Spulenaußenseite gebildet sind.

4. Adapter nach Anspruch 3, dadurch gekennzeichnet, daß die den magnetischen Kreis (3) schließenden Jochringe an Spulenoberseite und Spulenunterseite durch tellerförmig übereinandergeschichtete Blechringschalen (11) gebildet sind.

5. Adapter nach Anspruch 3, dadurch gekennzeichnet, daß die den magnetischen Kreis (3) schließenden Jochringe an Spulenoberseite und Spulenunterseite durch in Wickelrichtung der Spule (2) aufeinander geschichtete, evolventenförmig gestaltete Blechlamellen (12) mit I-, U-oder L-förmigem Querschnitt gebildet sind.

6. Adapter (1) für Gasentladungslampen (4) bzw. Niederspannungslampen, der ein Gehäuse (5) mit einem Sockel (6) zum Anschluß an eine Netzspannungsfassung (7) und mit einer Fassung für die Gasentladungslampe (4) bzw. Niederspannungslampe aufweist, wobei Vorschaltgerät, Drossel, Transformator bzw. Übertrager mit Spulen (13) und magnetischem Kreis (3) die Fassung für die Gasentladungslampe (4) bzw. Niederspannungslampe umgebend in dem Gehäuse angeordnet sind, dadurch gekennzeichnet, daß die Spulen als Polygonringspulen (13) ausgebildet und um die Längsachse (L) des Adapters (1) gewickelt sind, und daß der magnetische Kreis (3) aus einzelnen, die geradlinigen Abschnitte der Polygonringspule allseitig und formschlüssig an den Spulenaußenseiten umschließenden lamellierten Kernpaketen (14) besteht.

7. Adapter nach Anspruch 6, dadurch gekennzeichnet, daß die Kernpakete (14) einander auf einem Innenkreis berühren.

8. Adapter nach Anspruch 6 oder 7, dadurch gekennzeichnet, daß die Kernpakete (14) aus in Wickelrichtung der Spule (13) formschlüssig aufeinander geschichteten ebenen Blechlamellen (15) mit kombiniert U-, L- oder I-förmigen Querschnitten bestehen.

9. Adapter nach Anspruch 6 oder 7, dadurch gekennzeichnet, daß die Kernpakete (14) aus quer zur Wickelrichtung der Spule (13) formschlüssig aufeinander und aneinander geschichteten Lamellenpaketen (16) bestehen.

10. Adapter nach Anspruch 6 oder 7, dadurch gekennzeichnet, daß die Kernpakete (14) aus quer zur Wickelrichtung der Spule (13) formschlüssig aufeinander geschichteten Lamellenpaketen kombiniert mit in Wickelrichtung der Spule (13) formschlüssig aufeinander geschichteten ebenen Blechlamellen mit U-, L- oder I-förmigen Querschnitten bestehen.

11. Adapter nach einem der Ansprüche 6 oder 8 bis 10, dadurch gekennzeichnet, daß die den Lampensockel (8) umgebenden Innenwände des Adapters (1) der Form des Gasentladungs- bzw. Niederspannungslampensockels (8) wie dreiekkig, rechteckig oder quadratisch angepaßt sind.

12 Adapter nach einem der Ansprüche 6 bis 10, dadurch gekennzeichnet, daß jeder geradlinige Abschnitt der Polygonringspule (13) von einem Kernpaket (14) umschlossen ist.

13. Adapter nach Anspruch 11, dadurch gekennzeichnet, daß jeder zweite geradlinige Abschnitt der polygonringspule (13) von einem Kernpaket (14) umschlossen ist.

14. Adapternach einem der vorhergehenden Ansprüche mit integriertem Transformator, dadurch gekennzeichnet, daß Primärwicklung und Sekundärwicklung des Transformators als Ringspulen (2, 13) übereinander oder nebeneinander angeordnet sind.

15. Adapter nach Anspruch 14, dadurch gekennzeichnet, daß zwischen Primär- und Sekundärwicklung Streufeldpakete zur Ausbildung enes Streufeldtransformators oder Streufeldspartransformators angeordnet sind.

16. Adapter nach einem der vorhergehenden Ansprüche, dadurch gekennzeichnet, daß an der Innen-oderAußenumfangswandfläche des Adapters (1) der Wickel eines Kondensators angeordnet ist.

17. Adapter nach einem der Ansprüche 1 bis 13 mit integrierter Drossel, dadurch gekennzeichnet, daß an den Stoßstellen des magnetischen Kreises (3) Luftspalteinlagen zur Einstellung der Induktivität angeordnet sind.

18. Adapter nach Anspruch 1 oder 6 mit integriertem Übertrager, dadurch gekennzeichnet, daß der magnetische Kreis (3) aus vorzugsweise symmetrischen Schalen aus gepreßtem Eisenpulverkern oder gesintertem Ferritkern die Ringspulen (2, 13) formschlüssig umschließend ausgebildet ist.

19. Adapter nach einem der vorhergehenden Ansprüche, dadurch gekennzeichnet, daß das Gehäuse (5) ein zweiteiliges Kunststoffgehäuse ist, in dessen einem Teil die Lampenfassung in genormter Ausführung ausgebildet ist.

20. Adapter nach einem der vorhergehenden Ansprüche, dadurch gekennzeichnet, daß das Vorschaltgerät, die Drossel, der Transformator bzw. der Übertrager und gegebenenfalls der Wikkel eines Kondensators in dem Gehäuse (5) mit Gießmasse ausgegossen ist.

21. Adapter nach Anspruch 13, dadurch gekennzeichnet daß die Außenumfangsflächen (17) des Adapters (1) gleich breit oder abwechselnd unterschiedlich breit sind und der der Anzahl der geradlinigen Abschnitte gegebenenfalls Verbindungsbogen der Polygonringspule (13) entsprechen.

22. Adapter nach einem der vorhergehenden Ansprüche, dadurch gekennzeichnet, daß in einer Zuleitung zum Adaptersockel (6) eine Temperatursicherung angeordnet ist.

## Revendications

1. Adaptateur (1) pour lampes à décharge dans un gaz (4) et pour lampes à basse tension, qui présente une enveloppe (5) avec un culot (6) pour raccordement à une douille (7) d'un réseau électrique et avec une douille pour la lampe à décharge dans un gaz (4) ou la lampe à basse tension, un ballast, une inductance, un transformateur ou translateur à bobines (2) avec un circuit magnétique (3), étant disposés dans l'enveloppe autour de la douille de la lampe à décharge dans un gaz (4) ou la lampe à basse tension, caractérisé en ce que les bobines sont enroulées comme des bobines annulaires circulaires (2) autour de l'axe longitudinal (L) de l'adaptateur (1), que le circuit magnétique (3) est conformé pour entourer les bobines annulaires circulaires (2) de tous les côtés et s'appliquer par correspondance de formes aux côtés extérieurs des bobines, et que le circuit magnétique (3) est constitué par des feuilles de tôle (9) appliquées les unes contre les autres dans le sens de l'enroulement de la bobine (2), qui sont conformées en développante et s'engagent les unes avec les autres par adaptation de formes pour la formation d'un anneau fermé.

2. Adaptateur selon la revendication 1, caractérisé en ce que les feuilles de tôle (9) sont des pièces découpées sans chute à profil en U et/ou en L.

3. Adaptateur (1) pour lampes à décharge dans un gaz (4) et pour lampes à basse tension, qui présente une enveloppe (5) avec un culot (6) pour raccordement à une douille (7) d'un réseau électrique et avec une douille pour la lampe à décharge dans un gaz (4) ou la lampe à basse tension, un ballast, une inductance, un transformateur ou translateur à bobines (2) avec un circuit magnétique (3), étant disposés dans l'enveloppe autour de la douille de la lampe à décharge dans un gaz (4) ou la lampe à basse tension, caractérisé en ce que les bobines sont enroulées comme des bobines annulaires circulaires (2) autour de l'axe longitudinal (L) de l'adaptateur (1), que le circuit magnétique (3) est conformé pour entourer les bobines annulaires circulaires (2) de tous les côtés et s'appliquer par correspondance de formes aux côtés extérieurs des bobines et que les branches du circuit magnétique (3) parallèles à l'axe de la bobine sont constituées sur le côté intérieur de la bobine et sur le côté extérieur de la bobine par des anneaux en tôle en forme de bagues circulaires accolées à la façon d'un noyau annulaire perpendiculairement à l'axe de la bobine.

4. Adaptateur selon la revendication 3, caractérisé en ce que les anneaux de culasse fermant le circuit magnétique (3) sur le côté supérieur de la bobine et sur le côté inférieur de la bobine sont constitués par des coques annulaires en tôle (11) empilées les unes sur les autres comme des assiettes.

5. Adaptateur selon la revendication 3, caractérisé en ce que les anneaux de culasse fermant le circuit magnétique (3) sur le côté supérieur de la bobine et sur le côté inférieur de la bobine sont constitués par des feuilles en tôle (12) à profil en I, en U ou en L ayant la conformation d'une développante, appliquées les unes contre les autres dans le sens de l'enroulement de la bobine.

6. Adaptateur (1) pour lampes à décharge dans un gaz (4) et pour lampes à basse tension, qui présente une enveloppe (5) avec un culot (6) pour raccordement à une douille (7) d'un réseau électrique et avec une douille pour la lampe à décharge dans un gaz (4) ou la lampe à basse tension, un ballast, une inductance, un transformateur ou translateur à bobines (2) avec un circuit magnétique (3) étant disposés dans l'enveloppe autour de la douille de la lampe à décharge dans un gaz (4) ou la lampe à basse tension, caractérisé en ce que les bobines sont conformées comme des bobines annulaires polygonales (13) et sont enroulées autour de l'axe longitudinal (L) de l'adaptateur et que le circuit magnétique (3) est constitué par des paquets de noyau feuilleté (14) individuels entourant de tous les côtés les tronçons rectilignes de la bobine annulaire polygonale et s'appliquant par correspondance de formes aux côtés extérieurs de la bobine.

7. Adaptateur selon la revendication 6, caractérisé en ce que les paquets de feuilles du noyau (14) sont en contact les uns les autres sur un cercle intérieur.

8. Adaptateur selon la revendication 6 ou 7, caractérisé en ce que les paquets de feuilles du noyau (14) sont constitués par des feuilles de tôle (15) planes appliquées dans le sens de l'enroulement de la bobine (11) les unes contre les autres par adaptation de formes avec des profils combinés en forme de U, de L ou de I.

9. Adaptateur selon la revendication 6 ou 7, caractérisé en ce que les paquets de feuilles du noyau (14) sont constitués par des paquets de feuilles (16) empilées les unes sur les autres et les unes contre les autres par adaptation de formes en sens transversal par rapport au sens de l'enroulement de la bobine (13).

10. Adaptateur selon la revendication 6 ou 7, caractérisé en ce que les paquets de feuilles du noyau (14) sont constitués par des paquets de feuilles empilées les unes sur les autres par adaptation de formes en sens transversal au sens d'enroulement de la bobine (13) combinées avec des feuilles de tôle planes à profil en U, en Lou en 1 appliquées les unes contre les autres par adaptation de formes dans le sens de l'enroulement de la bobine (13).

11. Adaptateur selon une des revendications 6 ou 8 à 10 caractérisé en ce que les parois intérieures de l'adaptateur (1) entourant le culot (8) de la lampe sont adaptées à la forme de ce culot (8) de la lampe à décharge dans un gaz ou de la lampe à basse tension, telle que triangulaire, rectangulaire ou carrée.

12. Adaptateur selon une quelconque des revendications 6 à 10, caractérisé en ce que chaque tronçon rectiligne de la bobine annulaire polygonale (13) est entouré par un paquet (14) de feuilles du noyau.

13. Adaptateur selon la revendication 11, caractérisé en ce qu'un tronçon rectiligne sur deux de la bobine annulaire polygonale (13) est entouré d'un paquet (14) de feuilles du noyau.

14. Adaptateur selon une quelconque des revendications précédentes avec un transformateur intégré, caractérisé en ce que l'enroulement primaire et l'enroulement secondaire du transformateur constitués comme des bobines (2, 13) sont disposés l'un sur l'autre ou l'un à côté de l'autre.

15. Adaptateur selon la revendication 14, caractérisé en ce que, entre l'enroulement primaire et l'enroulement secondaire, sont disposés des paquets de feuilles à fuite de champ pour la formation d'un transformateur à fuites ou d'un auto-transformateur à fuites.

16. Adaptateur selon une quelconque des revendications précédentes, caractérisé en ce que l'enroulement d'un condensateur est disposé sur la surface de paroi périphérique intérieure ou périphérique extérieure de l'adaptateur (1).

17. Adaptateur selon une quelconque des revendications 1 à 13 avec une inductance intégrée, caractérisé en ce que des entrefers dans l'air sont disposés aux points de réflexion du circuit magnétique (3) pour le réglage de l'inductance.

18. Adaptateur selon la revendication 1 ou 6, avec un translateur intégré, caractérisé en ce que le circuit magnétique (3) est constitué par des coques symétriques de préférence, de noyau en poudre de fer comprimée ou de noyau en ferrite frittée entourant les bobines toroïdales (2, 13) par adaptation de formes.

19. Adaptateur selon une quelconque des revendications précédentes caractérisé en ce que l'enveloppe (5) est une enveloppe en matière plastique en deux parties dans une partie desquelles la douille de lampe est réalisée à la conformation normalisée.

20. Adaptateur selon une quelconque des revendications précédentes, caractérisé en ce que le ballast, l'inductance, le transformateur ou le translateur, et éventuellement l'enroulement d'un condensateur, sont noyés à l'intérieur de l'enveloppe (5) dans une masse coulée.

21. Adaptateur selon la revendication 13, caractérisé en ce que les surfaces périphériques extérieures (17) de l'adaptateur (1) sont de largeur égale ou de largeurs alternativement différentes et correspondent au nombre des tronçons rectilignes et éventuellement des courbes de jonction de la bobine annulaire polygonale (13).

22. Adaptateur selon une quelconque des revendications précédentes, caractérisé en ce qu'un protecteur thermique est disposé dans un câble d'arrivée au culot (6) de l'adaptateur.

## Claims

1. Adapter (1) for gas discharge lamps (4) or low voltage lamps, comprising a housing (5) with a socket (6) for connection to a mains voltage holder (7) and a holder for the gas discharge lamp (4) or low voltage lamp, in which a fluorescent lamp ballast, choke, transformer or transducer with coil(s) (2) and a magnetic circuit (3) are arranged in the housing surrounding the holder for the gas discharge lamp (4) or low voltage lamp, characterised in that the coils are wound as toroidal coils (2) around the longitudinal axis (L) of the adapter (1), that the magnetic circuit (3) is formed to enclose the toroidal coils (2) on all sides and in interlocking manner on the outer sides of the coils, and that the magnetic circuit (3) is formed of sheet metal laminations (9) stacked on top of each other in the direction of the coil winding (2), the sheet metal laminations being of involuted shape and disposed side by side in interlocking manner forming a closed ring.

2. Adapter according to claim 1, characterised in that the sheet-metal laminations (9) are no- waste stamped parts with U and/or L-shaped cross-section.

3. Adapter (1) for gas discharge lamps (4) or low voltage lamps, comprising a housing (5) with a socket (6) for connection to a mains voltage holder (7) and a holderforthe gas discharge lamp (4) or low voltage lamp, in which a fluorescent lamp ballast, choke, transformer or transducer with coil(s) (2) and a magnetic circuit (3) are arranged in the housing surrounding the holder for the gas discharge lamp (4) or low voltage lamp, characterised in thatthe coils are wound as toroidal coils (2) around the longitudinal axis (L) of the adapter (1), that the magnetic circuit (3) is formed to enclose the toroidal coils (2) on all sides and in interlocking manner on the outer sides of the coils, and that the limbs of the magnetic circuit (3) parallel to the coil axis are formed of circular toroidal sheet metal rings (10) stacked perpendicularly to the coil axis on the inside and outside of the coil.

4. Adapter according to claim 3, characterised in that the yoke rings closing the magnetic circuit (3) on the top and bottom of the coil are formed of plate-shaped sheet metal ring shells (11) stacked on top of each other.

5. Adapter according to claim 3, characterised in that the yoke rings closing the magnetic circuit (3) on the top and bottom of the coil are formed of involuted sheet metal laminations (12) with I, U or L-shaped cross-sections stacked on top of each other in the direction of the coil winding (2).

6. Adapter (1) for gas discharge lamps (4) or low voltage lamps, comprising a housing (5) with a socket (6) for connection to a mains voltage holder (7) and a holderforthe gas discharge lamp (4) or low voltage lamp, in which a fluorescent lamp ballast, choke, transformer or transducer with coil(s) (2) and a magnetic circuit (3) are arranged in the housing surrounding the holder for the gas discharge lamp (4) or low voltage lamp, characterised in that the coils are designed as polygon toroidal coils (13) and wound around the longitudinal axis (L) of the adapter (1), and that the magnetic circuit (3) consists of separate lamellar core packets (14) enclosing the straight sections of the polygon toroidal coil on all sides and in interlocking manner on the outer sides of the coil.

7. Adapter according to claim 6, characterised in that the core packets (14) contact each other through an inner circle.

8. Adapter according to claim 6 or 7, characterised in that the core packets (14) consist of planar sheet metal laminations (15) with combined U, L or I-shaped cross-section stacked on top of each other in interlocking manner in the direction of the coil winding (13).

9. Adapter according to claim 6 or 7, characterised in that the core packets (14) consist of lamination packets (16) stacked on top of each other and side by side in an interlocking manner transversely to the direction of the coil winding (13).

10. Adapter according to claim 6 or 7, characterised in that the core packets (14) consist of lamination packets stacked on top of each other in an interlocking manner transversely to the direction of the coil winding (13) combined with planar metal sheet laminations with U, L or I-shaped cross-sections stacked on top of each other in interlocking manner in the direction of the coil winding (13).

11. Adapter according to one of the claims 6 or 8 to 10, characterised in that the inner walls of the adapter surrounding the lamp socket (8) are adapted to the shape of the gas discharge lamp socket or the low voltage lamp socket (8), e.g. triangular, rectangular or square.

12. Adapter according to one of the claims 6 to 10, characterised in that each of the straight portions of the polygon toroidal coil (13) is enclosed by a core packet (14).

13. Adapter according to claim II, characterised in that each straight portion of the polygon toroidal coil (13) is enclosed by a core packet (14).

14. Adapter according to one of the preceding claims with an integrated transformer, characterised in that the primary and secondary winding of the transformer are arranged as toroidal coils (2, 13) stacked on top of each other or side by side.

15. Adapter according to claim 14, characterised in that between the primary and the secondary windings stray field packets are disposed to form a stray field transformer or stray field autotransformer.

16. Adapter according to one of the preceding claims, characterised in that the winding of a capacitor is arranged on the inside or outside peripheral wall surface of the adapter (1).

17. Adapter according to one of the claims 1 to 13 with integrated choke, characterised in that at the joints of the magnetic circuit (3) air gap inserts are provided for the adjustment of the inductance.

18. Adapter according to claim 1 to 6 with integrated transducer, characterised in that the magnetic circuit (3) is made of preferably symmetrical shells made of compressed iron powder core or of sintered ferrite core enclosing the toroidal coils (2, 13) in interlocking manner.

19. Adapter according to one of the preceding claims, characterised in that the housing (5) is a two-part plastic housing, one part of which is designed for a standard lamp holder.

20. Adapter according to one of the preceding claims, characterised in that the fluorescent lamp ballast, the choke, the transformer or transducer and optionally the winding of a capacitor are moulded in the housing (5) with moulding compound.

21. Adapter according to claim 13, characterised in that the outer peripheral surfaces (17) of the adapter (1) are equally wide or of differing widths and they correspond to the number of straight sections and optionally connecting arcs of the polygon toroidal coil (13).

22. Adapter according to one of the preceding claims, characterised in that a temperature fuse is arranged in a lead to the adapter socket (6).
